# EUROPÄISCHE PATENTSCHRIFT

(11) **EP 1 507 949 B1**
(45) Veröffentlichungstag und Bekanntmachung des Hinweises auf die Patenterteilung: **18.02.2009**
(21) Anmeldenummer: 03735704.3
(22) Anmeldetag: 16.05.2003
(51) Int. Cl.: E05F 15/12, E05D 5/06

(54) **VORRICHTUNG ZUM VERSCHWENKEN EINER FAHRZEUGT R ODER FAHRZEUG KLAPPE**
DEVICE FOR PIVOTING A VEHICLE DOOR OR A VEHICLE LID
DISPOSITIF CONCU POUR FAIRE PIVOTER UNE PORTE OU UNE TRAPPE DE VEHICULE

(30) Priorität: 18.05.2002 DE 10222298
(43) Veröffentlichungstag der Anmeldung: 23.02.2005
(73) Patentinhaber: Valeo Sicherheitssysteme GmbH, 85253 Erdweg (DE)
(72) Erfinder: BITTNER, Eric, 81669 München (DE); HUMEZ, Thomas, 85221 Dachau (DE); SCHACHTL, Stephan, 80805 München (DE); ZANG, Holger, Dachau 85221 (DE)
(74) Vertreter: Jacquot, Ludovic R. G.
(86) Internationale Anmeldenummer: PCT/EP2003/050169
(87) Internationale Veröffentlichungsnummer: WO 2003/097979

(56) Entgegenhaltungen:
- WO-A-03/36008
- DE-U- 9 204 030
- US-A- 6 056 348

## Beschreibung

Die Erfindung betrifft eine Vorrichtung mit einem Scharnierbügel zum Verschwenken einer mit dem Scharnierbügel drehfest verbundenen Fahrzeugtür oder Fahrzeugklappe (Heckklappe, Motorhaube etc.) um eine Scharnierachse.

Eine derartige Vorrichtung ist beispielsweise aus der DE 200 04 973 U1 bekannt. Diese bekannte Vorrichtung umfaßt einen Antrieb mit einem Hebelgetriebe, bei dem ein Kurbelhebel über zwei sich in axialer Richtung des Fahrzeuges erstreckender, hintereinander angeordneter, bügelförmig ausgebildeter Antriebshebel auf den Scharnierbügel der Heckklappe des Fahrzeuges wirkt. Dabei greift der dem Scharnierbügel zugewandte Antriebshebel an einem von der Scharnierachse beabstandeten Bereich des Scharnierbügels an. Diese bekannte Vorrichtung weist unter anderem den Nachteil auf, daß sie relativ platzaufwendig ist.

Bekannt geworden ist ferner eine Vorrichtung, wie z. B. in der nicht vorveröffentlichten WO 03/036008, bei welcher der Antrieb mit der Scharnierachse der jeweiligen Heckklappe verbunden ist. Derartige bekannte Vorrichtungen können zwar platzsparender als die in der DE 200 04 973 U1 offenbarte Vorrichtung in dem entsprechenden Fahrzeug angeordnet werden, doch hat sich gezeigt, daß zur Übertragung der Kräfte von dem Antrieb auf die Heckklappe die Scharniere gegenüber herkömmlichen Heckklappenscharnieren verstärkt werden müssen. Dieses führt dazu, daß bei Fahrzeugen des gleichen Typs, aber ohne Antrieb zur automatischen Betätigung der Heckklappe, entweder andere (schwächere) Scharniere als wie bei Fahrzeugen mit einem Antrieb zur automatischen Heckklappenbetätigung verwendet werden müssen oder, daß bei den Fahrzeugen ohne Antrieb die Scharniere überdimensioniert werden müssen.

Der Erfindung liegt die Aufgabe zugrunde, eine platzsparend aufgebaute Vorrichtung der eingangs erwähnten Art anzugeben, bei deren bestimmungsgemäßen Verwendung keine besondere Verstärkung der Fahrzeugtür- oder Fahrzeugklappenscharniere erforderlich ist.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, eine Vorrichtung mit einem Antrieb vorzusehen, welche eine in Verlängerung der Scharnierachse angeordnete Antriebswelle umfaßt, die aber nicht auf die Scharnierachse wirkt, sondern mit einem parallel zu dem Scharnierbügel angeordneten und mit diesem befestigbaren bügelförmigen Antriebshebel verbunden ist.

Durch eine derartige Vorrichtung wird einerseits erreicht, daß durch eine seitliche Anordnung des Antriebes -wie bei Vorrichtungen zum direkten Verschwenken der Scharnierachse- ein platzsparender Aufbau der Vorrichtung möglich ist. Andererseits braucht durch die Verwendung des zusätzlichen Antriebshebels, der das Drehmoment auf die Fahrzeugtür oder Fahrzeugklappe überträgt, kein überdimensioniertes Scharnier eingesetzt zu werden.

Die Verbindung zwischen der Antriebswelle und dem Antriebshebel kann kraft- und/oder formschlüssig erfolgen.

Um eine einwandfreie Zentrierung der Antriebswelle sicherzustellen, hat es sich als zweckmäßig erwiesen, wenn der Antriebshebel auf seiner der Antriebswelle abgewandten Seite eine Lagerbuchse besitzt, die auf einen am Ende der Scharnierachse vorgesehenen Lagerzapfen aufsteckbar ist. Selbstverständlich ist es auch möglich, die Antriebswelle durch den Antriebshebel hindurchzuführen und die Antriebswelle direkt lagernd mit der Scharnierachse zu verbinden.

Weitere Einzelheiten und Vorteile der Erfindung ergeben sich aus den folgenden anhand von Figuren erläuterten Ausführungsbeispielen. Es zeigen:
Fig. eine Explosionsdarstellung einer erfindungsgemäßen Vorrichtung mit Scharnierbügel und Scharnierachse einer Heckklappe;
Fig.2-4 perspektivische Ansichten, welche die einzelnen Montagestufen bei der Herstellung der erfindungsgemäßen Vorrichtung wiedergeben.

In den Figuren ist mit 1 ein Scharnierbügel bezeichnet, welcher über Flanschteile 2 an dem dachseitigen Bereich einer nicht dargestellten Heckklappe eines Kraftfahrzeuges befestigbar ist. Der Scharnierbügel 1 ist um eine Scharnierachse 3 schwenkbar angeordnet, die in einem an der Karosserie des Kraftfahrzeuges befestigbaren Halterahmen 4 drehfest gelagert ist.

Die mit 5 bezeichnete erfindungsgemäße Vorrichtung (Fig. 1 und 4) umfaßt einen Antrieb (z.B. ein Elektromotor mit nachgeschaltetem Zahnradgetriebe) und eine sich in Richtung der Scharnierachse 3 erstreckende Antriebswelle 7. Die Antriebswelle 7 ist drehfest mit dem ersten Ende 8 eines bügelförmigen, im wesentlichen parallel zu dem Scharnierbügel 1 angeordneten Antriebshebel 9 verbunden. Das zweite Ende 10 des bügelförmigen Antriebshebels 9 ist mit einem der beiden Flanschteile 2 des Scharnierbügels 1 verbindbar. Dabei kann die Verbindung zwischen Scharnierbügel 1 und Antriebshebel 9 über eine Schraube (nicht dargestellt) erfolgen, mittels welcher auch der nicht dargestellte Heckdeckel an dem Scharnierbügel 1 befestigt wird.

Zur Zentrierung der Antriebswelle 7 weist der Antriebshebel 9 auf seiner der Antriebswelle 7 abgewandten Seite eine Lagerbuchse 11 auf, die auf einen am Ende der Scharnierachse 3 vorgesehenen Lagerzapfen 12 aufsteckbar angeordnet ist.

Zur Montage der erfindungsgemäßen Vorrichtung 5 wird zunächst die Scharnierachse 3 mit dem Scharnierbügel 1 und dem Halterahmen 4 verbunden (Fig.2). Diese Anordnung entspricht im wesentlichen einer Standardscharnieranordnung für Kraftfahrzeuge, bei denen kein Antrieb zur automatischen Betätigung der Heckklappe vorgesehen ist. Lediglich der an der Scharnierachse 3 vorgesehene Lagerzapfen 12, der seitlich etwas über den Halterahmen 4 hervorsteht, ist bei bekannten derartigen Scharnieranordnungen in der Regel nicht vorhanden.

Sofern das Kraftfahrzeug mit einer erfindungsgemäßen Vorrichtung 5 versehen werden soll, wird anschließend der Antriebshebel 9 auf den seitlich hervorstehenden Lagerzapfen 12 der Scharnierachse 3 aufgesteckt und das zweite Ende 10 des Antriebshebels 9 an dem Flanschteil 2 mit einer Heckdeckelschraube (nicht dargestellt) befestigt (Fig.3).

Abschließend wird dann die mit dem Antrieb 6 verbundene Antriebswelle 7 in eine Aufnahme 13 des Antriebshebels 9 eingesteckt und der Antrieb 6 mit der nicht dargestellten Fahrzeugkarosserie verbunden (verschraubt). Dabei sind die Aufnahme 13 des Antriebshebels 9 und das der Aufnahme 13 zugewandte Ende der Antriebswelle 7 derart ausgebildet; daß eine drehfeste Verbindung dieser Teile erfolgt.

### Bezugszeichenliste

- 1: Scharnierbügel
- 2: Flanschteil
- 3: Scharnierachse
- 4: Halterahmen
- 5: Vorrichtung
- 6: Antrieb
- 7: Antriebswelle
- 8: erste Ende
- 9: Antriebshebel
- 10: zweite Ende
- 11: Lagerbuchse
- 12: Lagerzapfen
- 13: Aufnahme

## Patentansprüche

1. Vorrichtung mit einem Scharnierbügel (1) zum Verschwenken einer mit dem Scharnierbügel (1) drehfest verbundenen Fahrzeugtür oder Fahrzeugklappe um eine Scharnierachse (3) ; mit einem Antrieb (6) und mit einer mit dem Antrieb (6) verbundenen, sich in Verlängerung der Scharnierachse (3) erstreckenden Antriebswelle (7), wobei
die Antriebswelle (7) drehfest mit dem ersten Ende (8) eines bügelförmigen, im wesentlichen parallel zu dem Scharnierbügel (1) angeordneten Antriebshebels (9) verbunden ist; und wobei
das zweite Ende (10) des bügelförmigen Antriebshebels (9) mit dem Scharnierbügel (1) verbindbar ist.

2. Vorrichtung nach Anspruch 1, **dadurch gekennzeichnet, daß** die Antriebswelle (7) mit dem Antriebshebel (9) kraft- und/oder formschlüssig verbunden ist.

3. Vorrichtung nach Anspruch 1 oder 2, **dadurch gekennzeichnet, daß** der Antriebshebel (9) auf seiner der Antriebswelle (7) abgewandten Seite eine Lagerbuchse (11) besitzt, die auf einen am Ende der Scharnierachse (3) vorgesehenen Lagerzapfen (12) aufsteckbar ist.

4. Vorrichtung nach einem der Ansprüche 1 bis 4, **dadurch gekennzeichnet, daß** der Antriebshebel (9) und der Scharnierbügel (1) lösbar miteinander befestigbar sind.

5. Vorrichtung nach einem der Ansprüche 1 bis 3, **dadurch gekennzeichnet, daß** der Antriebshebel (9) an einem Flanschteil (2) des Scharnierbügels (1) befestigbar ist, welcher gleichzeitig zur Befestigung des Scharnierbügels (1) mit der Fahrzeugtür oder Fahrzeugklappe dient.

## Claims

1. Device with a hinge bracket (1) for pivoting a vehicle door or vehicle lid, which is connected in a rotationally fixed manner to a hinge bracket (1) around a hinge pin (3); with a drive (6) and with a drive shaft (7) connected with the drive (6) and that extends in the direction ofthe hinge pin (3), whereby
the drive shaft is connected in a rotationally fixed manner with the first end (8) of a bracket-shaped drive lever (9) arranged substantially parallel to the hinge bracket (1); and whereby
the second end (10) of the bracket-shaped drive lever is adapted to be connected with the hinge bracket (1).

2. Device in accordance with Claim 1, **characterized in that** the drive shaft (7) is connected with the drive lever (9) in a friction-locked or form-fitting manner.

3. Device in accordance with Claims 1 or 2, **characterized in that**, on its side that is directed away from the drive shaft (7), the drive lever (9) has a bearing bushing (11), which can be plugged into a bearing journal (12) provided at the end ofthe hinge pin.

4. Device in accordance with one of the Claims 1 through 4, **characterized in that** drive lever (9) and the hinge bracket (1) are fastened together in a releasable manner.

5. Device in accordance with one of the Claims 1 through 3, **characterized in that** the drive lever (9) is adapted to be fastened onto a flange part (2) of the hinge bracket (1) which serves, at the same time, the fastening ofthe hinge bracket to the vehicle door or vehicle lid.

## Revendications

1. Dispositif comportant un étrier de charnière (1) destiné à faire pivoter une porte ou un abattant de véhicule solidaire en rotation avec l'étrier de charnière (1) autour d'un axe de charnière (3) ; un entraînement (6) et un arbre d'entraînement (7) couplé à l'entraînement (6) et s'étendant dans le prolongement de l'axe de charnière (3),
l'arbre d'entraînement (7) étant solidaire en rotation avec la première extrémité (8) d'un levier d'entraînement (9) en forme d'étrier, disposé essentiellement parallèlement à l'étrier de charnière (1) ; et
la deuxième extrémité (10) du levier d'entraînement (9) en forme d'étrier étant apte à être accouplé à l'étrier de charnière (1).

2. Dispositif selon la revendication 1, **caractérisé en ce que** l'arbre d'entraînement (7) est accouplé au levier d'entraînement (9) par liaison de force et/ou de forme.

3. Dispositif selon la revendication 1 ou 2, **caractérisé en ce que** le levier d'entraînement (9) présente, sur sa face opposée à l'arbre d'entraînement (7), un coussinet (11) apte à être emboîté sur un pivot (12) prévu à l'extrémité de l'axe de charnière (3).

4. Dispositif selon l'une des revendications 1 à 4, **caractérisé en ce que** le levier d'entraînement (9) et l'étrier de charnière (1) sont aptes à être solidarisés de manière amovible.

5. Dispositif selon l'une des revendications 1 à 3, **caractérisé en ce que** le levier d'entraînement (9) est apte à être solidarisé à un élément de type flasque (2) de l'étrier de charnière (1) servant en même temps à la solidarisation de l'étrier de charnière (1) sur la porte ou trappe de véhicule.
